# EUROPÄISCHE PATENTSCHRIFT

(11) **EP 1 035 056 B1**
(45) Veröffentlichungstag und Bekanntmachung des Hinweises auf die Patenterteilung: **14.04.2004**
(21) Anmeldenummer: 99125198.4
(22) Anmeldetag: 17.12.1999
(51) Int. Cl.: B65H 19/26

(54) **Verfahren und Wickelmaschine zum Aufwickeln einer Materialbahn**
Method for winding a material web and winding machine to perform the method
Méthode pour bobiner une bande de matériau et bobineuse pour réaliser cette méthode

(30) Priorität: 10.03.1999 DE 19910569
(43) Veröffentlichungstag der Anmeldung: 13.09.2000
(73) Patentinhaber: Voith Paper Patent GmbH, 89522 Heidenheim (DE)
(72) Erfinder: Madrzak, Zygmunt, 89522 Heidenheim (DE); Wohlfahrt, Matthias, 89522 Heidenheim (DE)

(56) Entgegenhaltungen:
- DE-A- 3 515 519
- DE-A- 19 710 282
- US-A- 6 029 927

## Beschreibung

Die Erfindung betrifft ein Verfahren zum Aufwickeln einer Materialbahn wie insbesondere einer Papier- oder Kartonbahn auf einen Tambour, bei dem die Materialbahn über eine Tragtrommel geführt und zwischen der Tragtrommel und dem Tambour ein Wickelspalt gebildet wird und die Materialbahn für einen jeweiligen Tambourwechsel zumindest teilweise durchtrennt wird, indem mittels wenigstens einer berührungslos arbeitenden Schneideinrichtung ein insbesondere spitzer neuer Bahnanfang geschnitten wird, wobei zum Durchtrennen der Materialbahn zusätzlich wenigstens ein Trennelement verwendet wird. Sie betrifft ferner eine Wickelmaschine der im Oberbegriff des Anspruchs 13 angegebenen Art.

Eine entsprechende Wickelmaschine wird beispielsweise am Ende einer der Herstellung oder Veredelung einer Materialbahn dienenden Maschine eingesetzt. Sie kann beispielsweise aber auch dazu dienen, eine bereits fertig gewickelte Wickelrolle umzuwickeln. Bei der betreffenden Maschine kann es sich beispielsweise um eine Papier-, Karton- oder Tissuemaschine handeln.

Eine Wickelmaschine der eingangs genannten Art ist aus der EP 0 543 788 A 1 bekannt. Bei dieser bekannten Wickelmaschine ist als berührungslos arbeitende Schneideinrichtung beispielsweise eine Wasserstrahlschneideinrichtung vorgesehen.

Mit einer berührungslos arbeitenden Schneideinrichtung kann die Materialbahn geschnitten werden, ohne daß dabei der Bahnlauf gestört wird. Es ist beispielsweise auch möglich, die Materialbahn direkt auf der Tragtrommel zu schneiden, wodurch eine stabilere Bahnführung erreicht wird. Mit einer solchen berührungslos arbeitenden Schneideinrichtung können jedoch Probleme hinsichtlich der Betriebssicherheit und der Zuverlässigkeit des Trennvorgangs beim Tambourwechsel während des Aufwickelns der Bahn auftreten. Die Zuverlässigkeit der berührungslos arbeitenden Schneideinrichtungen ist in vielen Fällen unzureichend. So können beispielsweise bei einer Wasserstrahlschneideinrichtung die Wasserstrahldüsen verstopfen oder sich belegen. Dies führt zu einer Reduzierung des Strahlimpulses und damit zu einer Verminderung der Schnittleistung. Die Folge ist ein fehlerhafter Trennvorgang, der einen entsprechend höheren Papierausschuß mit sich bringt und die Produktivität der gesamten Papiermaschine und/oder Streichmaschine verringert.

Weiterhin offenbart die deutsche Offenlegungsschrift DE 35 15 519 A1 ein Verfahren zum Aufwickeln einer Materialbahn, insbesondere Papier- oder Kartonbahn, auf einen Tambour, bei dem die Materialbahn über eine Tragtrommel geführt und zwischen der Tragtrommel und dem Tambour ein Wickelspalt gebildet wird. Die Materialbahn wird für einen jeweiligen Tambourwechsel zumindest teilweise durchtrennt, indem mittels wenigstens einer berührungslos arbeitenden Schneideinrichtung ein insbesondere spitzer neuer Bahnanfang geschnitten wird. Mittels einem berührenden Trennelement wird anschließend die Materialbahn mit einem Schrägschnitt in ihrer vollen Breite getrennt.

Die genannte Schrift offenbart weiterhin einen Tragtrommel-Rollapparat zur Durchführung des beschriebenen Verfahrens.

Ziel der Erfindung ist es, ein Verfahren sowie eine Wickelmaschine der eingangs genannten Art zu schaffen, die einen verbesserten Wirkungsgrad des Trennvorgangs und damit eine insgesamt höhere Produktivität der betreffenden Maschine gewährleisten.

Hinsichtlich des Verfahrens wird diese Aufgabe erfindungsgemäß dadurch gelöst, daß wenigstens ein bahnbreit wirkendes Trennelement verwendet wird.

Aufgrund dieser Ausbildung wird ein wesentlich höherer Wirkungsgrad des Trennvorgangs erreicht, was eine entsprechend höhere Produktivität der betreffenden Papier- bzw. Streichmaschine mit sich bringt. Die erzielten Vorteile kommen insbesondere bei höheren Geschwindigkeiten zum Tragen. Als Trennelement kann beispielsweise ein Abschlagmesser oder dergleichen verwendet werden.

Dabei kann durch die berührungslos arbeitende Schneideinrichtung beispielsweise auch nur eine Teiltrennung erfolgen. So ist es beispielsweise möglich, daß das erste Trennelement, d.h. die berührungslos arbeitende Schneideinrichtung noch aktiv ist, während das zweite Trennelement bereits in Betrieb genommen wird. In diesem Fall hat das erste Trennelement noch keine Volltrennung der Materialbahn vollzogen.

Als berührungslos arbeitende Schneideinrichtung kann beispielsweise eine Wasserstrahlschneideinrichtung, eine Luftstrahlschneideinrichtung, eine Laserschneideinrichtung und/oder dergleichen verwendet werden.

In bestimmten Fällen ist es zweckmäßig, wenn die Materialbahn mittels der berührungslos arbeitenden Schneideinrichtung in Bahnlaufrichtung vor der Tragtrommel geschnitten wird.

Die Materialbahn kann jedoch mittels der berührungslos arbeitenden Schneideinrichtung auch auf der Tragtrommel geschnitten werden.

In bestimmten Fällen kann es auch von Vorteil sein, wenn die Materialbahn mittels der berührungslos arbeitenden Schneideinrichtung an dem neuen, noch leeren Tambour geschnitten wird.

Das Trennelement kann beispielsweise in Bahnlaufrichtung unmittelbar nach dem Wickelspalt eingesetzt werden.

Bei einer zweckmäßigen praktischen Ausführungsform wird das Trennelement in Bahnlaufrichtung nach der berührungslos arbeitenden Schneideinrichtung eingesetzt. In diesem Fall kann das Trennelement stets nach Ablauf einer bestimmten Zeitdauer, spätestens nach 0 bis 5 s, vorzugsweise nach 1 bis 3 s nach einer Aktivierung der berührungslos arbeitenden Schneideinrichtung (24) aktiviert werden. In bestimmten Fällen kann es jedoch auch zweckmäßig sein, wenn mittels wenigstens eines Sensors der durch die berührungslos arbeitende Schneideinrichtung bewirkte Schneidvorgang überwacht und das Trennelement insbesondere über eine Steuer- und/oder Regeleinrichtung jeweils nur dann aktiviert wird, wenn zuvor ein fehlerhafter Schneidvorgang erfaßt wurde.

Von Vorteil ist auch, wenn mittels wenigstens eines Sensors zumindest ein Betriebsparameter der berührungslos arbeitenden Schneideinrichtung überwacht wird. So kann beispielsweise im Fall einer Wasserstrahldüse zum Beispiel der Druck überwacht werden.

Alternativ oder zusätzlich kann auch mittels wenigstens eines Sensors die Aufwicklung auf den neuen Tambour überwacht werden. Dabei kann beispielsweise ein optischer Sensor vorgesehen sein und beispielsweise eine Grauwertmessung durchgeführt werden.

Zweckmäßigerweise wird das Trennelement in Bahnlaufrichtung vor der berührungslos arbeitenden Schneideinrichtung und vorzugsweise über einem Ausschußauflöser eingesetzt. Dies hat zur Folge, daß die Materialbahn neu überführt und auf den Tambour aufgeführt werden muß.

Die erfindungsgemäße Wickelmaschine ist entsprechend dadurch gekennzeichnet, daß zum Durchtrennen der Materialbahn wenigstens ein bahnbreit wirkendes Trennelement vorgesehen ist.

Das Trennelement kann zwischen einer dem Durchtrennen der Materialbahn dienenden Betriebsstellung und einer Ruhestellung verschwenkbar sein.

Weitere vorteilhafte Ausführungsformen der erfindungsgemäßen Wickelmaschine sind in den Unteransprüchen angegeben.
Die Erfindung wird im folgenden anhand von Ausführungsbeispielen unter Bezugnahme auf die Zeichnung näher erläutert; in dieser zeigen:
- Fig. 1: eine schematische Darstellung einer beispielhaften Ausführungsform einer erfindungsgemäßen Wickelmaschine und
- Fig. 2: eine schematische Darstellung der Wickelmaschine gemäß Fig. 1 mit zugeordneter Steuer- und/oder Regeleinrichtung.

Fig. 1 zeigt in rein schematischer Darstellung eine beispielhafte Ausführungsform einer erfindungsgemäßen Wickelmaschine 10 zum Aufwickeln einer Materialbahn 12 auf einen Tambour 14, 14'. Bei der Materialbahn 12 kann es sich insbesondere um eine Papier- oder Kartonbahn handeln. Die Wickelmaschine 10 kann somit insbesondere am Ende einer Papier-, Karton- oder Tissuemaschine vorgesehen sein.

Zur Herstellung einer Wickelrolle 16 wird die Materialbahn 12 im Anschluß an eine Breitstreckwalze 18 über eine Tragtrommel 20 geführt, die mit einem leeren Tambour 14' bzw. der entstehenden Wickelrolle 16 eines bereits eingewickelten Tambours 14 einen Wickelspalt 22 bildet. Die Tragtrommel 20 und die entstehende Wickelrolle 16 werden während des Wickelvorgangs miteinander in Kontakt gehalten, um diesen Wickelspalt 16 aufrechtzuerhalten.

Fig. 1 zeigt die Wickelmaschine 10 in einer Betriebsphase unmittelbar vor einem Tambourwechsel, für den die Materialbahn 12 durchtrennt werden muß. Die fertige Wickelrolle 16 wurde bereits von der Tragtrommel 20 entfernt. Sie nimmt ihre Wechselposition ein. In dem Bereich zwischen der Tragtrommel 20 und der fertigen Wickelrolle 16 wird bereits der neue, noch leere Tambour 14' bereitgehalten. Es ist auch bereits ein Wickelspalt 22 zwischen der Tragtrommel 20 und dem neuen Tambour 14' gebildet.

Beim Durchtrennen der Materialbahn 12 wird mittels einer berührungslos arbeitenden Schneideinrichtung 24 ein beispielsweise spitzer neuer Bahnanfang geschnitten, der dann auf den neuen, noch leeren Tambour 14' aufgewickelt wird.

Als berührungslos arbeitende Schneideinrichtung 24 kann beispielsweise eine Wasserstrahlschneideinrichtung, eine Luftstrahlschneideinrichtung, eine Laserschneideinrichtung und/oder dergleichen vorgesehen sein. Im vorliegenden Fall ist eine mit Hochdruck betriebene Wasserstrahlschneideinrichtung vorgesehen. Beim dargestellten Ausführungsbeispiel ist diese berührungslos arbeitende Schneideinrichtung 24 in Bahnlaufrichtung L vor der Tragtrommel 20 und im Abstand von dieser angeordnet.

Zum Durchtrennen der Materialbahn 12 ist zusätzlich wenigstens ein bahnbreit wirkendes Trennelement 26 vorgesehen. Im vorliegenden Fall ist das Trennelement 26 in Bahnlaufrichtung L hinter dem Wickelspalt 22 sowie im Abstand von der Tragtrommel 20 und dem neuen Tambour 14' angeordnet. Das Trennelement 26 ist beim vorliegenden Ausführungsbeispiel somit in Bahnlaufrichtung L nach der berührungslos arbeitenden Schneideinrichtung 24 vorgesehen. Als Trennelement kann beispielsweise ein Abschlagmesser oder dergleichen verwendet werden.

Wie anhand der Fig. 1 zu erkennen ist, ist das Trennelement 26 um eine Achse 28 zwischen einer in der Fig. 1 dargestellten, dem Durchtrennen der Materialbahn 12 dienenden Betriebsstellung und einer darunterliegenden Ruhestellung verschwenkbar. Das Trennelement 26 ist somit ausgehend von der in Fig. 1 dargestellten Betriebsstellung nach unten abschwenkbar. Ein jeweiliges Verschwenken erfolgt über wenigstens eine Zylinder/Kolben-Einheit 30. Das Trennelement 26 kann beispielsweise wenigstens ein Schlagmesser oder dergleichen umfassen, das zum Durchtrennen der Materialbahn 12 im vorliegenden Fall von unten in diese her eingeschlagen wird.

Fig. 2 zeigt in schematischer Darstellung die Wickelmaschine 10 gemäß Fig. 1 mit zugeordneter Steuer- und/oder Regeleinrichtung 32.

Wie anhand der Fig. 2 zu erkennen ist, ist wenigstens ein Sensor 34 vorgesehen, um den durch die berührungslos arbeitende Schneideinrichtung 24 bewirkten Schneidvorgang zu überwachen. Dieser Sensor 34 ist mit einem Regler 36 der Steuer- bzw. Regeleinrichtung 32 verbunden. Im vorliegenden Fall liefert der Sensor 34 dem Regler 36 den Ist-Wert für den Druck der hier durch eine Wasserstrahlschneideinrichtung bzw. Wasserstrahldüse gebildeten berührungslosen Schneideinrichtung 24. Zudem ist ein Sensor 38 vorgesehen, um die Aufwicklung auf den neuen Tambour 14' zu überwachen. Auch dieser Sensor 38 ist wieder mit dem Regler 36 verbunden, um diesem einen entsprechenden Ist-Wert für die betreffende Aufwicklung zu liefern. Der Regler 36 erhält überdies wenigstens einen Sollwert 40, mit dem die jeweiligen Ist-Werte verglichen werden. Über die von dem Regler 40 gelieferte Regelgröße wird dann der Arbeitsdruck 42 für die dem Trennelement 26 zugeordnete Zylinder/Kolben-Einheit 30 entsprechend eingestellt.

Die Steuer- und/oder Regeleinrichtung 32 kann so ausgelegt sein, daß das Trennelement 26 jeweils nur dann aktiviert wird, wenn zuvor beispielsweise ein fehlerhafter Schneidvorgang erfaßt wurde. Alternativ oder zusätzlich kann die Aktivierung des Trennelements 26 in Abhängigkeit von der mittels des Sensors 38 überwachten Aufwicklung auf den neuen Tambour 14' erfolgen.

### Bezugszeichenliste

- 10: Wickelmaschine
- 12: Materialbahn
- 14: Tambour
- 14': neuer Tambour
- 16: Wickelrolle
- 18: Breitstreckwalze
- 20: Tragtrommel
- 22: Wickelspalt
- 24: berührungslose Schneideinrichtung
- 26: Trennelement
- 28: Schwenkachse
- 30: Zylinder/Kolben-Einheit
- 32: Steuer- und/oder Regeleinrichtung
- 34: Sensor
- 36: Regler
- 38: Sensor
- 40: Sollwert
- 42: Arbeitsdruck
- L: Bahnlaufrichtung

## Patentansprüche

1. Verfahren zum Aufwickeln einer Materialbahn (12) wie insbesondere einer Papier- oder Kartonbahn auf einen Tambour (14, 14'), bei dem die Materialbahn (12) über eine Tragtrommel (20) geführt und zwischen der Tragtrommel (20) und dem Tambour (14, 14') ein Wikkelspalt (22) gebildet wird und die Materialbahn (12) für einen jeweiligen Tambourwechsel zumindest teilweise durchtrennt wird, indem mittels wenigstens einer berührungslos arbeitenden Schneideinrichtung (24) ein insbesondere spitzer neuer Bahnanfang geschnitten wird, wobei
zum Durchtrennen der Materialbahn (12) zusätzlich wenigstens ein Trennelement (26) verwendet wird,
**dadurch gekennzeichnet,**
**daß** wenigstens ein bahnbreit wirkendes Trennelement (26) verwendet wird.

2. Verfahren nach Anspruch 1,
**dadurch gekennzeichnet,**
**daß** als berührungslos arbeitende Schneideinrichtung (24) eine Wasserstrahlschneideinrichtung, eine Luftstrahlschneideinrichtung, eine Laserschneideinrichtung und/oder dergleichen verwendet wird.

3. Verfahren nach Anspruch 1 oder 2,
**dadurch gekennzeichnet,**
**daß** die Materialbahn mittels der berührungslos arbeitenden Schneideinrichtung (24) in Bahnlaufrichtung (L) vor der Tragtrommel (20) geschnitten wird.

4. Verfahren nach Anspruch 1 oder 2,
**dadurch gekennzeichnet,**
**daß** die Materialbahn (12) mittels der berührungslos arbeitenden Schneideinrichtung (24) auf der Tragtrommel (20) geschnitten wird.

5. Verfahren nach Anspruch 1 oder 2,
**dadurch gekennzeichnet,**
**daß** die Materialbahn (12) mittels der berührungslos arbeitenden Schneideinrichtung (24) an dem neuen, noch leeren Tambour (14') geschnitten wird.

6. Verfahren nach einem der vorhergehenden Ansprüche,
**dadurch gekennzeichnet,**
**daß** das Trennelement (26) in Bahnlaufrichtung (L) unmittelbar nach dem Wickelspalt (22) eingesetzt wird.

7. Verfahren nach einem der vorhergehenden Ansprüche,
**dadurch gekennzeichnet,**
**daß** das Trennelement (26) in Bahnlaufrichtung (L) nach der berührungslos arbeitenden Schneideinrichtung (24) eingesetzt wird.

8. Verfahren nach Anspruch 7,
**dadurch gekennzeichnet,**
**daß** das Trennelement (26) stets nach Ablauf einer bestimmten Zeitdauer, spätestens nach 0 bis 5 s, vorzugsweise nach 1 bis 3 s nach einer Aktivierung der berührungslos arbeitenden Schneideinrichtung (24) aktiviert wird.

9. Verfahren nach Anspruch 7,
**dadurch gekennzeichnet,**
**daß** mittels wenigstens eines Sensors (34) der durch die berührungslos arbeitende Schneideinrichtung (24) bewirkte Schneidvorgang überwacht und das Trennelement (26) insbesondere über eine Steuer- und/oder Regeleinrichtung (32) jeweils nur dann aktiviert wird, wenn zuvor ein fehlerhafter Schneidvorgang erfaßt wurde.

10. Verfahren nach einem der vorhergehenden Ansprüche,
**dadurch gekennzeichnet,**
**daß** mittels wenigstens eines Sensors (34) zumindest ein Betriebsparameter der berührungslos arbeitenden Schneideinrichtung (24) überwacht wird.

11. Verfahren nach einem der vorhergehenden Ansprüche,
**dadurch gekennzeichnet,**
**daß** mittels wenigstens eines Sensors (38) die Aufwicklung auf den neuen Tambour (14') überwacht wird.

12. Verfahren nach einem der vorhergehenden Ansprüche,
**dadurch gekennzeichnet,**
**daß** das Trennelement (26) in Bahnlaufrichtung (L) vor der berührungslos arbeitenden Schneideinrichtung (24) und vorzugsweise über einem Ausschußauflöser eingesetzt wird.

13. Wickelmaschine (10) zum Aufwickeln einer Materialbahn (12) wie insbesondere einer Papier- oder Kartonbahn auf einen Tambour (14, 14'), bei der die Materialbahn (12) über eine Tragtrommel (20) geführt und zwischen der Tragtrommel (20) und dem Tambour (14, 14') ein Wickelspalt (22) gebildet wird und die Materialbahn (12) für einen jeweiligen Tambourwechsel zumindest teilweise durchtrennt wird, indem mittels wenigstens einer berührungslos arbeitenden Schneideinrichtung (24) ein insbesondere spitzer neuer Bahnanfang geschnitten wird, wobei
zum Durchtrennen der Materialbahn (12) zusätzlich wenigstens ein Trennelement (26) vorgesehen ist,
**dadurch gekennzeichnet,**
**daß** wenigstens ein bahnbreit wirkendes Trennelement (26) vorgesehen ist.

14. Wickelmaschine nach Anspruch 13,
**dadurch gekennzeichnet,**
**daß** als berührungslos arbeitende Schneideinrichtung (24) eine Wasserstrahlschneideinrichtung, eine Luftstrahlschneideinrichtung, eine Laserschneideinrichtung und/oder dergleichen vorgesehen ist.

15. Wickelmaschine nach Anspruch 13 oder 14,
**dadurch gekennzeichnet,**
**daß** die berührungslos arbeitende Schneideinrichtung (24) in Bahnlaufrichtung (L) vor der Tragtrommel (20) angeordnet ist.

16. Wickelmaschine nach Anspruch 13 oder 14,
**dadurch gekennzeichnet,**
**daß** die berührungslos arbeitende Schneideinrichtung (24) für ein Schneiden der Materialbahn (12) auf der Tragtrommel (20) im Bereich der Tragtrommel (20) angeordnet ist.

17. Wickelmaschine nach Anspruch 13 oder 14,
**dadurch gekennzeichnet,**
**daß** die berührungslos arbeitende Schneideinrichtung (24) für ein Schneiden der Materialbahn (12) an dem neuen, noch leeren Tambour (14') im Bereich des neuen Tambours (14') angeordnet ist.

18. Wickelmaschine nach einem der vorhergehenden Ansprüche,
**dadurch gekennzeichnet,**
**daß** das Trennelement (26) in Bahnlaufrichtung (L) nach der Tragtrommel (20) angeordnet ist.

19. Wickelmaschine nach einem der vorhergehenden Ansprüche,
**dadurch gekennzeichnet,**
**daß** das Trennelement (26) in Bahnlaufrichtung (L) nach der berührungslos arbeitenden Schneideinrichtung (24) angeordnet ist.

20. Wickelmaschine nach Anspruch 19,
**dadurch gekennzeichnet,**
**daß** das Trennelement (26) mittels einer Steuer- und/oder Regeleinrichtung (32) stets unmittelbar nach einer Aktivierung der berührungslos arbeitenden Schneideinrichtung (24) aktivierbar ist.

21. Wickelmaschine nach Anspruch 19,
**dadurch gekennzeichnet,**
**daß** wenigstens ein Sensor (34) vorgesehen ist, um den durch die berührungslos arbeitende Schneideinrichtung (24) bewirkten Schneidvorgang zu überwachen, und daß das Trennelement (26) mittels einer Steuer- und/oder Regeleinrichtung jeweils nur dann aktivierbar ist, wenn zuvor ein fehlerhafter Schneidvorgang erfaßt wurde.

22. Wickelmaschine nach einem der vorhergehenden Ansprüche,
**dadurch gekennzeichnet,**
**daß** wenigstens ein Sensor (34) vorgesehen ist, um zumindest einen Betriebsparameter der berührungslos arbeitenden Schneideinrichtung (24) zu überwachen.

23. Wickelmaschine nach einem der vorhergehenden Ansprüche,
**dadurch gekennzeichnet,**
**daß** wenigstens ein Sensor (38) vorgesehen ist, um die Aufwicklung auf den neuen Tambour (14') zu überwachen.

24. Wickelmaschine nach einem der vorhergehenden Ansprüche,
**dadurch gekennzeichnet,**
**daß** das Trennelement (26) in Bahnlaufrichtung (L) vor der berührungslos arbeitenden Schneideinrichtung (24) und vorzugsweise über einem Ausschußauflöser angeordnet ist.

25. Wickelmaschine nach einem der vorhergehenden Ansprüche,
**dadurch gekennzeichnet,**
**daß** das Trennelement (26) zwischen einer dem Durchtrennen der Materialbahn (12) dienenden Betriebsstellung und einer Ruhestellung verschwenkbar ist.

## Claims

1. Method of winding a material web (12), such as in particular a paper or board web, onto a spool (14, 14'), in which the material web (12) is led over a carrier drum (20) and a winding nip (22) is formed between the carrier drum (20) and the spool (14, 14'), and the material web (12) is at least partly severed for a respective spool change by a new web start, in particular a pointed web start, being cut by means of at least one cutting device (24) that operates without contact, in addition at least one severing element (26) being used for severing the material web (12),
**characterized in that** use is made of at least one severing element (26) which operates over the web width.

2. Method according to Claim 1, **characterized in that** the cutting device (24) that operates without contact which is used is a water-jet cutting device, an air-jet cutting device, a laser cutting device and/or the like.

3. Method according to Claim 1 or 2, **characterized in that**, by means of the cutting device (24) that operates without contact, the material web is cut upstream of the carrier drum (20) in the web running direction (L).

4. Method according to Claim 1 or 2, **characterized in that**, by means of the cutting device (24) that operates without contact, the material web (12) is cut on the carrier drum (20).

5. Method according to Claim 1 or 2, **characterized in that**, by means of the cutting device (24) that operates without contact, the material web (12) is cut on the new, still empty spool (14').

6. Method according to one of the preceding claims, **characterized in that**, in the web running direction (L), the severing element (26) is used immediately downstream of the winding nip (22).

7. Method according to one of the preceding claims, **characterized in that**, in the web running direction (L), the severing element (26) is used downstream of the cutting device (24) that operates without contact.

8. Method according to Claim 7, **characterized in that** the severing element (26) is always activated after the expiry of a specific time period, at the latest after 0 to 5 s, preferably after 1 to 3 s, after activation of the cutting device (24) that operates without contact.

9. Method according to Claim 7, **characterized in that** the cutting operation effected by the cutting device (24) that operates without contact is monitored by means of at least one sensor (34), and the severing element (26) is in each case activated, in particular by an open-loop and/or closed-loop control device (32), only when a faulty cutting operation has previously been registered.

10. Method according to one of the preceding claims, **characterized in that** at least one operating parameter of the cutting device (24) that operates without contact is monitored by means of at least one sensor (34).

11. Method according to one of the preceding claims, **characterized in that** the winding operation onto the new spool (14') is monitored by means of at least one sensor (38).

12. Method according to one of the preceding claims, **characterized in that**, in the web running direction (L), the severing element (26) is used upstream of the cutting device (24) that operates without contact, and preferably over a broke pulper.

13. Winding machine (10) for winding a material web (12), such as in particular a paper or board web, onto a spool (14, 14'), in which the material web (12) is led over a carrier drum (20) and a winding nip (22) is formed between the carrier drum (20) and the spool (14, 14'), and the material web (12) is at least partly severed for a respective spool change by a new web start, in particular a pointed web start, being cut by means of at least one cutting device (24) that operates without contact, in addition at least one severing element (26) being used for severing the material web (12),
**characterized in that** use is made of at least one severing element (26) which operates over the web width.

14. Winding machine according to Claim 13, **characterized in that** the cutting device (24) that operates without contact which is provided is a water-jet cutting device, an air-jet cutting device, a laser cutting device and/or the like.

15. Winding machine according to Claim 13 or 14, **characterized in that**, in the web running direction (L), the cutting device (24) that operates without contact is arranged upstream of the carrier drum (20).

16. Winding machine according to Claim 13 or 14, **characterized in that** the cutting device (24) that operates without contact for cutting the material web (12) on the carrier drum (20) is arranged in the region of the carrier drum (20).

17. Winding machine according to Claim 13 or 14, **characterized in that** the cutting device (24) that operates without contact for cutting the material web (12) on the new, still empty spool (14') is arranged in the region of the new spool (14').

18. Winding machine according to one of the preceding claims, **characterized in that**, in the web running direction (L), the severing element (26) is arranged downstream of the carrier drum (20).

19. Winding machine according to one of the preceding claims, **characterized in that**, in the web running direction (L), the severing element (26) is arranged downstream of the cutting device (24) that operates without contact.

20. Winding machine according to Claim 19, **characterized in that** the severing element (26) can always be activated by means of an open-loop and/or closed-loop control device (32) immediately after an activation of the cutting device (24) that operates without contact.

21. Winding machine according to Claim 19, **characterized in that** at least one sensor (34) is provided in order to monitor the cutting operation effected by the cutting device (24) that operates without contact, and **in that** the severing element (26) can in each case be activated by means of an open-loop and/or closed-loop control device only when a faulty cutting operation has previously been registered.

22. Winding machine according to one of the preceding claims, **characterized in that** at least one sensor (34) is provided in order to monitor at least one operating parameter of the cutting device (24) that operates without contact.

23. Winding machine according to one of the preceding claims, **characterized in that** at least one sensor (38) is provided in order to monitor the action of winding onto the new spool (14').

24. Winding machine according to one of the preceding claims, **characterized in that**, in the web running direction (L), the severing element (26) is arranged upstream of the cutting device (24) that operates without contact, and preferably over a broke pulper.

25. Winding machine according to one of the preceding claims, **characterized in that** the severing element (26) can be pivoted between an operating position used to sever the material web (12) and a rest position.

## Revendications

1. Procédé pour enrouler une bande de matériau (12) telle qu'en particulier une bande de papier ou de carton sur un tambour (14, 14'), dans lequel la bande de matériau (12) est guidée sur un tambour porteur (20) et une fente d'enroulement (22) est formée entre le tambour porteur (20) et le tambour (14, 14') et la bande de matériau (12) est séparée au moins partiellement pour un changement de tambour respectif en ce qu'un nouveau début de bande notamment pointu est coupé au moyen d'au moins un dispositif de coupe (24) fonctionnant sans contact,
au moins un élément de séparation (26) étant en outre utilisé pour séparer la bande de matériau (12),
**caractérisé en ce que**
l'on utilise au moins un élément de séparation (26) agissant sur la largeur de la bande.

2. Procédé selon la revendication 1,
**caractérisé en ce que**
l'on utilise en tant que dispositif de coupe (24) fonctionnant sans contact un dispositif de coupe à jet d'eau, un dispositif de coupe à jet d'air, un dispositif de coupe au laser et/ou similaire.

3. Procédé selon la revendication 1 ou 2,
**caractérisé en ce que**
la bande de matériau est coupée au moyen du dispositif de coupe (24) fonctionnant sans contact dans la direction d'avance (L) de la bande avant le tambour porteur (20).

4. Procédé selon la revendication 1 ou 2,
**caractérisé en ce que**
la bande de matériau (12) est coupée au moyen du dispositif de coupe (24) fonctionnant sans contact sur le tambour porteur (20).

5. Procédé selon la revendication 1 ou 2,
**caractérisé en ce que**
la bande de matériau (12) est coupée au moyen du dispositif de coupe (24) fonctionnant sans contact au niveau du nouveau tambour (14') encore vide.

6. Procédé selon l'une quelconque des revendications précédentes,
**caractérisé en ce que**
l'élément de séparation (26) est inséré dans la direction d'avance (L) de la bande directement après la fente d'enroulement (22).

7. Procédé selon l'une quelconque des revendications précédentes,
**caractérisé en ce que**
l'élément de séparation (26) est inséré dans la direction d'avance (L) de la bande après le dispositif de coupe (24) fonctionnant sans contact.

8. Procédé selon la revendication 7,
**caractérisé en ce que**
l'élément de séparation (26) est toujours activé après l'écoulement d'une période de temps déterminée, au plus tard après 0 à 5 s, de préférence après 1 à 3 s après une activation du dispositif de coupe (24) fonctionnant sans contact.

9. Procédé selon la revendication 7,
**caractérisé en ce que**
l'opération de coupe effectuée par le dispositif de coupe (24) fonctionnant sans contact est surveillée au moyen d'au moins un capteur (34) et l'élément de séparation (26) est activé notamment par le biais d'un dispositif de commande et/ou de régulation (32) à chaque fois seulement après qu'une opération de coupe défectueuse a été préalablement détectée.

10. Procédé selon l'une quelconque des revendications précédentes,
**caractérisé en ce qu'**
au moins un paramètre de fonctionnement du dispositif de coupe (24) fonctionnant sans contact est surveillé au moyen d'au moins un capteur (34).

11. Procédé selon l'une quelconque des revendications précédentes,
**caractérisé en ce que**
l'enroulement sur le nouveau tambour (14') est surveillé au moyen d'au moins un capteur (38).

12. Procédé selon l'une quelconque des revendications précédentes,
**caractérisé en ce que**
l'élément de séparation (26) est inséré dans la direction d'avance (L) de la bande avant le dispositif de coupe (24) fonctionnant sans contact et de préférence au-dessus d'un dissolveur de déchets.

13. Machine d'enroulement (10) pour enrouler une bande de matériau (12) telle qu'en particulier une bande de papier ou de carton sur un tambour (14, 14'), dans lequel la bande de matériau (12) est guidée sur un tambour porteur (20) et une fente d'enroulement (22) est formée entre le tambour porteur (20) et le tambour (14, 14') et la bande de matériau (12) est séparée au moins partiellement pour un changement de tambour respectif en ce qu'un nouveau début de bande notamment pointu est coupé au moyen d'au moins un dispositif de coupe (24) fonctionnant sans contact,
au moins un élément de séparation (26) étant en outre prévu pour séparer la bande de matériau (12),
**caractérisée en ce que**
l'on prévoit au moins un élément de séparation (26) fonctionnant sur la largeur de la bande.

14. Machine d'enroulement selon la revendication 13,
**caractérisée en ce que**
l'on utilise en tant que dispositif de coupe (24) fonctionnant sans contact un dispositif de coupe à jet d'eau, un dispositif de coupe à jet d'air, un dispositif de coupe au laser et/ou similaire.

15. Machine d'enroulement selon la revendication 13 ou 14,
**caractérisée en ce que**
le dispositif de coupe (24) fonctionnant sans contact est disposé dans la direction d'avance (L) de la bande avant le tambour porteur (20).

16. Machine d'enroulement selon la revendication 13 ou 14,
**caractérisée en ce que**
le dispositif de coupe (24) fonctionnant sans contact est disposé dans la région du tambour porteur (20) pour couper la bande de matériau (12) sur le tambour porteur (20).

17. Machine d'enroulement selon la revendication 13 ou 14,
**caractérisée en ce que**
le dispositif de coupe (24) fonctionnant sans contact est disposé dans la région du nouveau tambour (14') pour couper la bande de matériau (12) sur le nouveau tambour (14') encore vide.

18. Machine d'enroulement selon l'une quelconque des revendications précédentes,
**caractérisée en ce que**
l'élément de séparation (26) est disposé dans la direction d'avance (L) de la bande après le tambour porteur (20).

19. Machine d'enroulement selon l'une quelconque des revendications précédentes,
**caractérisée en ce que**
l'élément de séparation (26) est disposé dans la direction d'avance (L) de la bande après le dispositif de coupe (24) fonctionnant sans contact.

20. Machine d'enroulement selon la revendication 19,
**caractérisée en ce que**
l'élément de séparation (26) peut être activé au moyen d'un dispositif de commande et/ou de régulation (32) toujours directement après une activation du dispositif de coupe (24) fonctionnant sans contact.

21. Machine d'enroulement selon la revendication 19,
**caractérisée en ce que**
l'on prévoit au moins un capteur (34) pour surveiller l'opération de coupe réalisée par le dispositif de coupe (24) fonctionnant sans contact, et **en ce que** l'élément de séparation (26) peut être activé au moyen d'un dispositif de commande et/ou de régulation à chaque fois seulement après qu'une opération de coupe défectueuse a préalablement été détectée.

22. Machine d'enroulement selon l'une quelconque des revendications précédentes,
**caractérisée en ce que**
l'on prévoit au moins un capteur (34) afin de surveiller au moins un paramètre de fonctionnement du dispositif de coupe (24) fonctionnant sans contact.

23. Machine d'enroulement selon l'une quelconque des revendications précédentes,
**caractérisée en ce que**
l'on prévoit au moins un capteur (38) afin de surveiller l'enroulement sur le nouveau tambour (14').

24. Machine d'enroulement selon l'une quelconque des revendications précédentes,
**caractérisée en ce que**
l'élément de séparation (26) est disposé dans la direction d'avance (L) de la bande avant le dispositif de coupe (24) fonctionnant sans contact et de préférence au-dessus d'un dissolveur de déchets.

25. Machine d'enroulement selon l'une quelconque des revendications précédentes,
**caractérisée en ce que**
l'élément de séparation (26) peut pivoter entre une position de fonctionnement servant à la séparation de la bande de matériau (12) et une position de repos.
